# EUROPÄISCHE PATENTANMELDUNG

(11) **EP 1 826 312 A1**
(43) Veröffentlichungstag der Anmeldung: **29.08.2007**
(21) Anmeldenummer: 07003737.9
(22) Anmeldetag: 23.02.2007
(51) Int. Cl.: D06F 81/08

(54) **Bügeltisch zum Dampfbügeln mit einem Feuchtigkeitssensor**

(30) Priorität: 24.02.2006 DE 102006009175
(71) Anmelder: Hailo-Werk Rudolf Loh GmbH & Co. KG, D-35708 Haiger (DE)
(72) Erfinder: Krug, Jörg, 35239 Steffenberg (DE)
(74) Vertreter: Graefe, Jörg

(57) **Zusammenfassung**

Bügeltisch (1) zum Dampfbügeln mit einer luftdurchlässigen Bügelfläche, einer an der Bügelfläche angeordneten Wanne (2), einem Mittel (6) zum Erzeugen einer Luftströmung durch die Bügelfläche und die Wanne (2) und mit zumindest einem Sensor (7), wobei der Sensor (7) in oder im Bereich des durch den Bügeltisch, insbesondere dem Mittel (6) zum Erzeugen einer Luftströmung, der Wanne (2) und/oder der Bügelfläche vorgegebenen Weg der Luftströmung angebracht ist, wobei der Bügeltisch (4) ein Mittel zum Steuern (5) und/oder Regeln des Mittels (6) zum Erzeugen der Luftströmung aufweist, das einerseits mit dem Sensor (7) und andererseits mit dem Mittel (6) zum Erzeugen der Luftströmung verbunden ist.

## Beschreibung

Die Erfindung betrifft einen Bügeltisch zum Dampfbügeln mit einer luftdurchlässigen Bügelfläche, einer an der Bügelfläche angeordneten Wanne, einem Mittel zum Erzeugen einer Luftströmung durch die Bügelfläche und die Wanne und mit zumindest einem Sensor, wobei der Sensor in oder im Bereich des durch den Bügeltisch, insbesondere dem Mittel zum Erzeugen einer Luftströmung, der Wanne und/oder der Bügelfläche vorgegebenen Weg der Luftströmung angebracht ist.

Aus dem Patent Abstract of Japan mit der Veröffentlichungsnummer JP 5228299 ist ein Bügeltisch mit den eingangs genannten Merkmalen bekannt Mittels des Feuchtigkeitssensors wird indirekt die Feuchtigkeit der Wäsche erfasst. Die Feuchtigkeit der Wäsche ist ein wichtiger Faktor für das Gelingen des Bügelvorgangs, insbesondere für das Erreichen der gewünschten Glätte des Wäschestücks. Der Feuchtigkeitssensor ist im Bereich eines Ventilators vorgesehen. Die Feuchtigkeit der durch den Ventilator strömenden Luft wird erfasst und entsprechend der Feuchtigkeit dieser Luft wird die Dampferzeugung im Bügeleisen gesteuert. Durch die Steuerung soll auch eine zu hohe Erzeugung von Dampf vermieden werden.

Bei den bekannten Bügeltischen ist der Ventilator beziehungsweise das Mittel zum Erzeugen der Luftströmung durch die Bügelfläche und die Wanne in der Regel ständig eingeschaltet. Unabhängig von der Feuchtigkeit, von der Leistung des Dampferzeugers und der momentanen Benutzung des Bügeltisches beziehungsweise Bügeleisens bringt das Mittel zum Erzeugen der Luftströmung ständig die voreingestellte Leistung. Die Erzeugung der Luftströmung ist dabei mit einem gewissen Geräuschpegel verbunden, der durch den Betrieb des Ventilators hervorgerufen wird. Dieser Geräuschpegel kann und wird von den Benutzern von Dampfbügeltischen häufig als unangenehm und störend empfunden, insbesondere wenn der Benutzer neben der Bügeltätigkeit gleichzeitig ein Gespräch führt, Radio hört, fernsieht oder telefoniert.

Hier setzt die vorliegende Erfindung an.

Die vorliegende Erfindung löst das Problem, den beim Betrieb des Bügeltisches entstehenden Lärmpegel zu minimieren.

Dieses Problem wird dadurch gelöst, dass der Bügeltisch ein Mittel zum Steuern und/oder Regeln des Mittels zum Erzeugen der Luftströmung aufweist, das einerseits mit dem Sensor und andererseits mit dem Mittel zum Erzeugen der Luftströmung verbunden ist.

Das Mittel zum Steuern und/oder Regeln kann beispielsweise geeignet und eingerichtet sein, das Mittel zum Erzeugen der Luftströmung beim Überschreiten eines mittels zumindest eines vom Sensor gemessenen Werts höher als ein vorbestimmter erster Wert einzuschalten. Ebenso ist es möglich, dass das Mittel zum Steuern und/oder Regeln geeignet und eingerichtet ist, bei einem Unterschreiten eines vom Sensor gemessenen Wert unter einen vorbestimmten zweiten Wert das Mittel zum Erzeugen der Luftströmung abzuschalten. Der erste Wert ist dabei vorteilhaft kleiner als der zweite Wert. In dieser einfachen Umsetzung der Erfindung wird das Mittel zum Erzeugen der Luftströmung von dem Mittel zum Steuern und/oder Regeln in Abhängigkeit des gemessenen Werts anoder ausgeschaltet. Dadurch wird bereits in einem Großteil der Zeit das Mittel abgeschaltet bleiben, so dass kein störender Geräuschpegel entsteht.

Das Mittel zum Steuern und/oder Regeln kann ebenso so eingerichtet sein, dass die Leistung des Mittels zum Erzeugen der Luftströmung in Abhängigkeit des vom Sensor gemessenen Werts eingestellt wird. Wird beispielsweise ein hoher Wert gemessen, der gegebenenfalls nicht optimal ist und eine hohe Lärmerzeugung nach sich zieht, wird die Leistung erhöht, zum Beispiel dadurch, dass die Drehzahl eines Ventilators erhöht wird.

Die Leistung des Mittels zum Erzeugen der Luftströmung kann beispielsweise proportional zum gemessenen Wert eingestellt werden. Ebenso ist eine quadratische Abhängigkeit vom gemessenen Wert denkbar.

In einer Ausführung des Bügeltischs kann das Mittel zum Steuern und/oder Regeln kann ebenso so eingerichtet sein, dass die Leistung des Mittels zum Erzeugen der Luftströmung unterhalb eines dritten Schwellwerts für den gemessenen Wert konstant gehalten wird, während oberhalb des dritten Schwellwerts die Leistung des Mittels zum Erzeugen der Luftströmung in Abhängigkeit von dem gemessenen wert eingestellt wird- Im einfachsten Fall besteht dann eine lineare Abhängigkeit von dem gemessenen Wert andere Abhängigkeit sind, z.B. eine quadratische oder exponentielle Abhängigkeit sind ebenso denkbar.

Bei dem Sensor kann sich um einen Feuchtigkeitssensor oder um einen Wärme- bzw. Temperatursensor handeln. Es können mehrer Sensoren eingesetzt werden, die Feuchtigkeit und/oder die Temperatur messen Alle Sensoren geben dann vorzugsweise ihre Messwerte an das Mittel zum Steuern und/oder Regeln, welches die Messwerte auswerten und ggf. intern verknüpfen kann.

Der Feuchtigkeitssensor kann ein resistiver oder ein kapazitiver Feuchtigkeitssensor sein. Auch jede andere Art von Feuchtigkeitssensoren kann grundsätzlich, soweit sie geeignet ist, eingesetzt werden.

Ein Ausführungsbeispiel für einen erfindungsgemäßen Bügeltisch wird anhand der Zeichnung näher dargestellt. Es zeigt
- Fig. 1: eine perspektivische Darstellung des Bügeltischs mit abgenommener Bügelfläche und
- Fig. 2: eine perspektivische Ansicht von unten des Bügeltisches.

Der erfindungsgemäße Bügeltisch weist ein Scherengestell 4 mit zwei gelenkig miteinander verbundenen Stützen 41 und Standfüßen 42 auf. Das Scherengestell ist mit einer Stütze 41 gelenkig mit einer Wanne 2 des Bügeltischs 1 verbunden, während das Ende der anderen Stütze 41 in verschiedenen Rastpositionen 24 an der Unterseite der Wanne 2 zum Aufstellen des Bügeltisches 1 festgelegt werden kann.

Die Wanne 2 des Bügeltisches ist zum einen selbsttragend und trägt darüber hinaus auch die in den Figuren nicht dargestellte Bügelfläche die die Wanne 2 auf der Oberseite abschließt, so dass zwischen der Bügelfläche und der Wanne 2 ein Hohlraum entsteht.

Die Bügelfläche kann auf beliebige Art und Weise mit einem umlaufenden Rand 21 der Wanne 2 verbunden werden.

Die Bügelfläche des erfindungsgemäßen Bügeltisches 1 ist aus einem Streckmetallgitter hergestellt. Darüber hinaus kommt aber auch jede andere Art einer luftdurchlässigen Fläche in Frage.

An einem stirnseitigen Ende der Wanne ist ein Gehäuse 5 angeordnet, in dem verschiedene elektrische Komponenten, darunter ein Mittel zum Steuern und/oder Regeln untergebracht ist. Außerdem ist an dem gleichen Ende der Wanne 2 eine Ablagefläche 3 für eine Dampfbügelstation vorgesehen.

Auf der Unterseite der Wanne ist im Bereich des gleichen Endes der Wanne 2 ein Mittel zum Erzeugen einer Luftströmung angeordnet, mit welchem eine Luftströmung durch die Wanne und die Bügelfläche erzeugt werden kann. Das Mittel zum Erzeugen der Luftströmung kann dabei so eingestellt werden, dass es einen Luftstrom aus der Wanne 2 heraussaugt oder aber in die Wanne hineindrückt. Das Mittel zum Erzeugen der Luftströmung, welches durch einen einfachen Ventilator gebildet werden kann, wird von dem Mittel zum Steuern und/oder Regeln angesteuert.

Innerhalb der Wanne 2 ist ein Feuchtigkeitssensor 7 angeordnet, der die Feuchtigkeit innerhalb des Hohlraums zwischen der Bügelfläche und der Wanne 2 erfasst und an das Mittel zum Steuern und/oder Regeln meldet. Der Feuchtigkeitssensor kann im Grunde an beliebigen Stellen innerhalb der Wanne oder an der Unterseite der Bügelfläche angeordnet sein. Es können ebenso mehrere Feuchtigkeitsmesser angeordnet sein, deren Signal von dem Mittel zum Steuern und/oder Regeln verarbeitet wird, um das Mittel zum Erzeugen der Luftströmung anzusteuern.

Durch die erfindungsgemäße Ansteuerung des Mittels zum Erzeugen der Luftströmung kann erreicht werden, dass das Mittel zum Erzeugen der Luftströmung nur dann arbeitet, wenn es notwendig ist. In der übrigen Zeit kann das Mittel zum Erzeugen der Luftströmung abgeschaltet bleiben, wodurch zum einen der Stromverbrauch reduziert und zum anderen auch Lärmemissionen vermieden werden.

## Patentansprüche

1. Bügeltisch (1) zum Dampfbügeln mit einer luftdurchlässigen Bügelfläche, einer an der Bügelfläche angeordneten Wanne (2), einem Mittel (6) zum Erzeugen einer Luftströmung durch die Bügelfläche und die Wanne (2) und mit zumindest einem Sensor (7), wobei der zumindest eine Sensor (7) in oder im Bereich des durch den Bügeltisch, insbesondere dem Mittel (6) zum Erzeugen einer Luftströmung, der Wanne (2) und/oder der Bügelfläche vorgegebenen Weg der Luftströmung angebracht ist,
**dadurch gekennzeichnet, dass**
der Bügeltisch (4) ein Mittel zum Steuern (5) und/oder Regeln des Mittels (6) zum Erzeugen der Luftströmung aufweist, das einerseits mit dem zumindest einen Sensor (7) und andererseits mit dem Mittel (6) zum Erzeugen der Luftströmung verbunden ist.

2. Bügeltisch nach Anspruch 1, **dadurch gekennzeichnet, dass** das Mittel (5) zum Steuern und/oder Regeln geeignet und eingerichtet ist, bei Überschreiten eines mittels zumindest eines vom Sensor (7) gemessenen Werts über einen vorbestimmten ersten Wert hinaus das Mittel zum Erzeugen der Luftströmung einzuschalten.

3. Bügeltisch nach Anspruch 1 oder 2, **dadurch gekennzeichnet, dass** das Mittel (5) zum Steuern und/oder Regeln geeignet und eingerichtet ist, bei Unterschreiten eines vom Sensor (7) gemessenen Werts unter einen vorbestimmten zweiten Wert das Mittel (6) zum Erzeugen der Luftströmung abzuschalten.

4. Bügeltisch nach Anspruch 2 und 3, **dadurch gekennzeichnet, dass** der erste Wert kleiner ist als der zweite Wert.

5. Bügeltisch nach Anspruch nach einem der Ansprüche 1 bis 4, **dadurch gekennzeichnet, dass** das Mittel (5) zum Steuern und/oder Regeln geeignet und eingerichtet ist, die Leistung des Mittels (6) zum Erzeugen der Luftströmung in Abhängigkeit des vom Sensor (7) gemessenen Werts einzustellen.

6. Bügeltisch nach Anspruch 1, **dadurch gekennzeichnet, dass** das Mittel (5) zum Steuern und/oder Regeln geeignet und eingerichtet ist, bei Unterschreiten eines vom Sensor (7) gemessenen Werts unter einen vorbestimmten dritten Wert das Mittel (6) zum Erzeugen der Luftströmung mit einer konstanten Leistung zu betreiben.

7. Bügeltisch nach Anspruch 6, **dadurch gekennzeichnet, dass** das Mittel (5) zum Steuern und/oder Regeln geeignet und eingerichtet ist, bei Überschreiten eines vom Sensor (7) gemessenen Werts über den vorbestimmten dritten Wert das Mittel (6) zum Erzeugen der Luftströmung mit einer Leistung abhängig von einem vom Sensor (7) gemessenen Werts zu betreiben.

8. Bügeltisch nach Anspruch 5 oder 7, **dadurch gekennzeichnet, dass** die Leistung des Mittels (6) zum Erzeugen der Luftströmung proportional zum gemessenen Wert einstellbar ist.

9. Bügeltisch nach Anspruch 5 oder 7, **dadurch gekennzeichnet, dass** die Leistung des Mittels (6) zum Erzeugen der Luftströmung in quadratischer Abhängigkeit vom gemessenen Wert einstellbar ist.

10. Bügeltisch nach einem der Ansprüche 1 bis 9, **dadurch gekennzeichnet, dass** der Sensor (7) ein Feuchtigkeitssensor ist.

11. Bügeltisch nach Anspruch 10, **dadurch gekennzeichnet, dass** der Feuchtigkeitssensor (7) ein resistiver Feuchtigkeitssensor ist.

12. Bügeltisch nach Anspruch 10, **dadurch gekennzeichnet, dass** der Feuchtigkeitssensor (7) ein kapazitiver Feuchtigkeitssensor ist.

13. Bügeltisch nach Anspruch 10, **dadurch gekennzeichnet, dass** der Feuchtigkeitssensor (7) ein optischer Feuchtigkeitssensor ist

14. Bügeltisch nach einem der Ansprüche 1 bis 9, **dadurch gekennzeichnet, dass** der Sensor ein Wärme- bzw. Temperatursensor ist.
